# EUROPÄISCHE PATENTANMELDUNG

(11) **EP 0 531 746 A1**
(43) Veröffentlichungstag der Anmeldung: **17.03.1993**
(21) Anmeldenummer: 92113969.7
(22) Anmeldetag: 17.08.1992
(51) Int. Cl.: B66C 13/56

(54) **Verfahren und Schaltungsanordnung zum Steuern insbesondere einer Krananlage**

(30) Priorität: 07.09.1991 DE 4129858
(71) Anmelder: KIWA MASCHINENFABRIK GmbH, D-88339 Bad Waldsee (DE)
(72) Erfinder: Kibler, Kurt, W-7967 Bad Waldsee (DE)
(74) Vertreter: Patentanwälte Eisele, Otten & Roth

(57) **Zusammenfassung**

Ein Verfahren und eine Schaltungsanordnung zum Steuern einer hydraulischen Krananlage oder dergleichen wird vorgeschlagen, wobei eine zwischenzeitlich nicht benötigte Hydraulikeinheit ausgeschaltet wird und zwischen dem Einschalten und der Arbeitsphase einer solchen Hydraulikeinheit eine Anlaufphase für die Hydraulikpumpe (8) und deren Antriebsmotor (6) vorgesehen ist. Diese Anlaufphase wird durch die Aktivierung eines vorzugsweise in das Bedienungselement (1) der Hydraulikeinheit integrierten Annäherungs- oder Berührungssensors (3) vor Betätigung des Bedienungselementes (1) bewirkt.

## Beschreibung

Die Erfindung betrifft ein Verfahren und eine Schaltanordnung zum Steuern insbesondere einer Krananlage nach dem Oberbegriff des Anspruchs 1.

Beim Betrieb von in einer Krananlage verwendeten Hydraulikanlagen stehen zwischenzeitlich einzelne Einheiten des Krans still. Läuft in solchen Fällen die Hydraulikpumpe weiter, so wälzt sie in der Regel das Hydrauliköl ständig in einem durch ein Hydraulikventil kurzgeschlossenen Ölkreislauf um. Zwar baut sich dabei fast kein Druck in den Ölleitungen auf, das Öl erwärmt sich jedoch unnötig, wodurch eine Kühlung erforderlich ist, um diese Wärme an die Umgebung abzugeben. Zusätzlich wird bei diesem unnötigen Leerlauf der Pumpe ungenutzte Energie für deren Antrieb verschwendet. Die dabei entstehende Lärmbelästigung, insbesondere in geschlossenen Räumen, wie beispielsweise beim Betrieb von hydraulischen Krananlagen in landwirtschaftlichen Futterbergehallen, ist ebenfalls sehr störend.

Aus diesem Grund wurde in solche Krananlagen, deren Pumpen mittels Elektromotoren angetrieben werden, Schalter eingebaut, die bei Handbetätigung eines Bedienungselementes den Elektromotor der entsprechenden Hydraulikpumpe einschaltet. In den dazwischenliegenden Ruhephasen bleibt der Elektromotor abgeschaltet.

Zwar wurden hierdurch die vorgenannten Mängel beseitigt, allerdings nur auf Kosten neuer erheblicher Nachteile.

Der Elektromotor mußte, während er eingeschaltet wurde, sich selbst in Rotation versetzen, die Pumpe beschleunigen, den Ölstrom aus dem Stillstand auf Normalgeschwindigkeit beschleunigen und die durch Betätigung des Steuerelementes ausgelöste Krantätigkeit antreiben. Dadurch entstanden hohe und langanhaltende Einschaltströme, die die Motorwicklungen, die elektrischen Leitungen und Schalteinrichtungen stark belasteten.

Zudem ist es bei niedrigen Temperaturen zweckmäßig, den Ölstrom schon einige Sekunden vor Betätigung einer Kranfunktion fließen zu lassen, um die Öltemperatur zu erhöhen und dadurch die Viskosität zu senken.

Bei anderen Antriebsarten von Hydraulikpumpen ergeben sich naturgemäß ebenfalls spezifische Anlaufprobleme unter Last, beispielsweise bei der Verwendung von Verbrennungsmotoren (Starten, Hochdrehen, Ankuppeln des Motors etc.).

Aufgabe der Erfindung ist es, ein Verfahren und eine Schaltungsanordnung vorzuschlagen, bei der der Elektromotor und damit die Hydraulikpumpe in Ruhephasen zwar ebenfalls stillgelegt wird, die hierbei auftretenden Anlaufschwierigkeiten der Anlage nach der Stillegung jedoch behoben werden.

Zur Lösung dieser Aufgabe wird erfindungsgemäß das Bedienungselement selbst als eine Art "Vorschalter" ausgebildet, indem ein Sensor in diesen integriert wird, der auf Annäherung oder Berührung durch Gegenstände oder Körperteile eines Bedieners anspricht und den Elektromotor einschaltet, wobei das Hydraulikmedium im kurzgeschlossenen Kreislauf vor der eigentlichen Inbetriebnahme des Kranes durch die Betätigung des Bedienungselementes läuft.

In Ruhephasen einer Hydraulikeinheit, wenn deren Bedienungselement nicht vom Bediener berührt wird, ist dieser Sensor nicht aktiviert. In diesem Zustand bleibt, durch die mit dem Sensor gekoppelte Schaltung, die Hydraulikpumpe ausgeschaltet. Bei einer Annäherung an oder Berührung des Bedienungselements durch Gegenstände und/oder Körperteile eines Bedieners spricht der in das Bedienungselement integrierte Sensor an und veranlaßt das Anlaufen der Hydraulikpumpe. Da das Bedienungselement bis zu diesem Zeitpunkt noch nicht betätigt wurde, bleibt der Ölkreislauf durch ein Hydraulikventil kurzgeschlossen, d. h. beim Anlaufen der Pumpe herrscht in den Leitungen fast kein Gegendruck.

Die Hydraulikpumpe und deren Antriebsmotor können also ohne Last bis zum Erreichen ihrer optimalen Betriebsbedingungen anlaufen, wodurch die oben genannten Nachteile vermieden werden. Im Anschluß daran kann die Hydraulikeinheit problemlos durch die Betätigung des Bedienungselementes in Betrieb genommen werden.

Entfernt sich die Hand eines Bedieners oder ein anderes Betätigungsmittel vom Bedienungselement, so wird die Hydraulikpumpe und deren Antriebsmotor ausgeschaltet. In zwischenzeitlichen Ruhephasen werden also die ursprünglichen, oben genannten Nachteile (Lärm, Energieverschwendung, Wärme) weiterhin vermieden.

Zur Ausführung der Erfindung ist eine Vielzahl von Sensoren im Handel erhältlich, die auf verschiedenen Prinzipien beruhen. Zur Verwendung als Annäherungs- oder Berührungsschalter bieten sich induktive oder kapazitive Sensoren an. Auch Lichtschranken, die im sichtbaren oder infraroten Frequenzbereich arbeiten sind hinlänglich bekannt. Schranken, deren Funktion auf der Verwendung von Ultraschallwellen beruhen, sind in vielfältigen Ausführungen auf dem Markt erhältlich.

Selbstverständlich können auch mechanische Schalter die Funktion eines Sensors übernehmen. Vorstellbar wären Schalter, die durch das Zusammendrücken eines Knaufs eines Bedienungselementes oder durch Eindrücken eines Knaufs in Richtung eines Hebels eines Bedienungselementes betätigt werden. Vorstellbar wäre auch ein Hebel eines Bedienungselementes, der bei Betätigung zunächst in einem Gelenk leicht einknickt, dabei einen Anlaufschalter umlegt und anschließend seine gewöhnliche Funktion erfüllt.

Der Sensor braucht nicht zwingend mit dem Betätigungselement gekoppelt sein. Maßgeblich ist eine "Vorabbetätigung" der Anlage kurz bevor das Betätigungselement zur Kranbedienung eingesetzt wird.

Weitere zweckmäßige Einzelheiten der Erfindung ergeben sich aus den nachfolgenden zeichnerischen Darstellungen und Beschreibung einer Schaltungsanordnung zur Druchführung des erfindungsgemäßen Verfahrens. Die einzelnen Figuren zeigen schematische Schaltpläne in drei verschiedenen Phasen der Bedienung einer Hydraulikeinheit.
- Fig. 1: zeigt die Hydraulikeinheit im Stillstand,
- Fig. 2: während der Anlaufphase und
- Fig. 3: während der Arbeitsphase.

In Fig. 1 ist ein Bedienungselement 1 symbolisch dargestellt. In einem Knauf 2 befindet sich ein als Schalter eingezeichneter Sensor 3. Der Sensor 3 befindet sich in einer Leitung 4, über die ein Schütz 5 betätigt wird. Das Schütz 5 schaltet die 3 Phasen-Leitungen L₁, L₂ und L₃ zur Stromversorgung eines Elektromotors 6. Der Elektromotor 6 ist über eine Welle 7 mit einer Hydraulikpumpe 8 gekoppelt. Die Hydraulikpumpe 8 besitzt eine Eingangsleitung 9 und eine Ausgangsleitung 10. Über die Leitung 9 saugt die Hydraulikpumpe 8 Öl aus einem Reservoir 11 an, um es in die Ausgangsleitung 10 zu pumpen. Die Ausgangsleitung 10 führt zu einem Anschluß 12 eines 4/3-Wegeventils 13. Ein Anschluß 14 des 4/3-Wegeventils 13 ist über eine Leitung 15 mit dem Reservoir 11 verbunden. Zwei weitere Anschlüsse 16 und 17 des 4/3-Wegeventils 13 sind mit zwei Leitungen 18 und 19 an zwei Kammern 20 und 21 eines hydraulischen Zylinders 22 angeschlossen. Die beiden Kammern 20 und 21 werden durch einen Kolben 23, der mit einer Kolbenstange 24 verbunden ist, getrennt. Das 4/3-Wegeventil wird über einen Hebel 25 des Bedienungselementes 1 und ein Gestänge 26 betätigt. Ein Finger 27 eines Bedieners befindet sich noch in einigem Abstand vom Bedienungselement 1.

Im in Fig. 1 dargestellten Schaltzustand ist die Leitung 4 durch den Sensor 3 geöffnet, wodurch das Schütz 5 ebenfalls geöffnet ist. Dadurch sind die drei Phasenleitungen L₁, L₂ und L₃ der Drehstromversorgung des Motors 6 unterbrochen, d. h. der Motor 6 und die über die Welle 7 mit dem Motor 6 verbundene Hydraulikpumpe 8 stehen still. Das 4/3-Wegeventil befindet sich in seiner Ruhestellung, in der die Anschlüsse 12 und 14 kurzgeschlossen sind.

Falls, wie in Fig. 2 dargestellt, das Bedienungselement 1 berührt wird, spricht der Sensor 3 an und schaltet die Leitung 4 durch. Demzufolge zieht das Schütz 5 an, wodurch die drei Phasenleitungen L₁, L₂ und L₃ zum Motor 6 durchgeschaltet werden. Der Elektromotor 6 und die Hydraulikpumpe 8 laufen an. Das 4/3-Wegeventil verbleibt in seiner Ruhestellung, d. h. die Anschlüsse 12 und 14 bleiben kurzgeschlossen. Die Hydraulikpumpe 8 pumpt in diesem Schaltzustand nahezu ohne Gegendruck Öl in einen Kreislauf, der sich aus der Eingangsleitung 9, der Hydraulikpumpe 8, der Ausgangsleitung 10, dem 4/3-Wegeventil, der Leitung 15 und dem Reservoir 11 zusammensetzt. Der Elektromotor 6 und die Hydraulikpumpe 8 können in diesem Zustand ohne Last ihre optimalen Betriebsbedingungen erreichen.

In Fig. 3 wird das Bedienungselement 1 durch den Finger 27 betätigt. Über den Hebel 25 und das Gestänge 26 wird die Schaltstellung des 4/3Wegeventils 13 geändert. Wie im vorigen Abschnitt erläutert, sind der Elektromotor 6 und die Hydraulikpumpe 8 bereits angelaufen und haben optimale Betriebsbedingungen erreicht. Die Anschlüsse 12 und 14 des 4/3-Wegeventils sind nun nicht mehr kurzgeschlossen, sondern paarweise mit den Anschlüssen 16 und 17 verbunden. Die Kammer 20 des hydraulischen Zylinders 22 ist über die Leitung 18, die Anschlüsse 12 und 16 des 4/3-Wegeventils 13 mit der Ausgangsleitung 10 der Hydraulikpumpe 8 verbunden. Die Hydraulikpumpe 8 fördert also Öl aus dem Reservoir 11 in die Kammer 20 des Hydraulikzylinders 22. Aus der Kammer 21 kann das Öl über die Leitung 19, die Anschlüsse 17 und 14 des 4/3-Wegeventils 13 und die Leitung 15 in das Reservoir 11 fließen. Durch den von der Hydraulikpumpe 8 erzeugten Öldruck bewegt sich der Kolben 23 nach rechts.

Beim Loslassen des Bedienungselementes 1 stellt sich sofort der oben angeführte und unter Fig. 1 dargestellte Schaltzustand ein. Die Leitung 4 wird durch den Sensor 3 unterbrochen, über das Schütz 5 wird der Motor 6 und die Hydraulikpumpe 8 abgeschaltet und das 4/3-Wegeventil befindet sich in seiner Ruhestellung, in der die Anschlüsse 12 und 14 kurzgeschlossen sind.

## Patentansprüche

1. Verfahren zum Steuern einer Krananlage oder dergleichen mit wenigstens einer Hydraulikpumpe (8), die insbesondere von einem Elektromotor (6) angetrieben wird, wobei die Hydraulikpumpe (8) bei zwischenzeitlich nicht benötigter Hydraulikeinheit ausschaltbar ist, dadurch gekennzeichnet, daß ein insbesondere in ein Bedienungselement (1) integrierter Sensor (3) für die Hydraulikeinheit vorgesehen ist, daß in nichtaktiviertem Zustand des Sensors (3) die Hydraulikpumpe (8) abgeschaltet ist und daß auf Annäherung oder Berührung des Bedienungselementes (1) durch Gegenstände und/oder Körperteile (27) eines Bedieners der Sensor (3) anspricht und ein Anlaufen der Hydraulikpumpe (8) bei kurzgeschlossenem nahezu drucklosem Ölkreislauf schon vor der Betätigung des Bedienungselementes (1) und des damit verbundenen Einsatzes der zugehörigen Hydraulikeinheit bewirkt.

2. Verfahren nach Anspruch 1, dadurch gekennzeichnet, daß als Sensor (3) ein induktiver und/oder kapazitiver Sensor Verwendung findet.

3. Verfahren nach Anspruch 1, dadurch gekennzeichnet, daß eine Lichtschranke verwendet wird, die im sichtbaren und/oder infraroten Frequenzbereich arbeitet.

4. Verfahren nach Anspruch 1, dadurch gekennzeichnet, daß eine Schranke verwendet wird, deren Funktion auf der Anwendung von Ultraschallwellen beruht.

5. Verfahren nach Anspruch 1, dadurch gekennzeichnet, daß ein mechanischer Schalter in die Bedienungselemente (1) integriert ist, dessen Betätigung ein Anlaufen der Hydraulikpumpe (8) vor dem Einsatz der Hydraulikeinheit bewirkt.

6. Schaltungsanordnung zur Durchführung eines Verfahrens nach einem oder mehreren der Ansprüche 1 bis 5, dadurch gekennzeichnet, daß ein insbesondere in ein Bedienungsgelement (1) einer Hydraulikeinheit integrierter Sensor (3) in einer Steuerleitung (4) so angeordnet ist, daß durch die Aktivierung des Sensors (3) durch die Steuerleitung (4) ein Steuerstrom fließt, der eine Spannungsversorgung eines Elektromotors (6) insbesondere über ein Schütz (5) einschaltet, wobei der Elektromotor (6) eine Hydraulikpumpe (8) antreibt und der zugehörige Hydraulikkreislauf über ein, mit Hilfe des Bedienungselementes (1) betätigbares, Hydraulikventil (13) steuerbar ist.
